# EUROPÄISCHE PATENTSCHRIFT

(11) **EP 3 288 874 B1**
(45) Veröffentlichungstag und Bekanntmachung des Hinweises auf die Patenterteilung: **10.07.2019**
(21) Anmeldenummer: 16716235.3
(22) Anmeldetag: 14.04.2016
(51) Int. Cl.: B65H 19/12

(54) **VERPACKUNGSMASCHINE UND VERFAHREN ZUR ZUFÖRDERUNG, BEREITSTELLUNG UND ZUM AUSTAUSCH VON ROLLEN MIT VERPACKUNGSMATERIAL**
PACKAGING MACHINE AND METHOD FOR FEEDING, PROVIDING, AND EXCHANGING ROLLS HAVING PACKAGING MATERIAL
MACHINE D'EMBALLAGE ET PROCÉDÉ D'ACHEMINEMENT, DE FOURNITURE ET D'ÉCHANGE DE ROULEAUX COMPORTANT UN MATÉRIAU D'EMBALLAGE

(30) Priorität: 30.04.2015 DE 102015208140
(43) Veröffentlichungstag der Anmeldung: 07.03.2018
(73) Patentinhaber: KRONES Aktiengesellschaft, 93073 Neutraubling (DE)
(72) Erfinder: WIMMER, Thomas, 93073 Neutraubling (DE); SPINDLER, Herbert, 93073 Neutraubling (DE); BAUER, Martin, 93073 Neutraubling (DE)
(74) Vertreter: Benninger, Johannes
(86) Internationale Anmeldenummer: PCT/EP2016/058236
(87) Internationale Veröffentlichungsnummer: WO 2016/173858

(56) Entgegenhaltungen:
- EP-A1- 2 862 823
- WO-A1-03/080484
- US-A1- 2009 243 204

## Beschreibung

Die vorliegende Erfindung betrifft eine Verpackungsmaschine zur Verpackung von zumindest teilweise zu umhüllenden Produkten wie Stückgüter, Gebinde oder dergleichen Artikelzusammenstellungen mit von Rollen abgezogenem Flach- und/oder Folienmaterial mit den Merkmalen des unabhängigen Anspruchs 1. Die Erfindung betrifft zudem ein Verfahren zur Zuförderung, Bereitstellung und/oder zur Handhabung und/oder zum Austausch von Rollen mit darauf aufgewickeltem und als Verpackungsmaterial zur Verpackung von Stückgütern, Gebinden oder dergleichen Artikelzusammenstellungen dienendem Flach- und/oder Folienmaterial mit den Merkmalen des unabhängigen Verfahrensanspruchs 6.

Bei einer Gruppierung und Zusammenstellung von Artikeln zu Gebinden, bspw. von Getränkebehältern o. dgl., werden diese in der Praxis häufig durch Schrumpffolie zusammengehalten, um ein Verrutschen oder ein Lösen aus der Zusammenstellung während der weiteren Handhabung bzw. beim Transport zu verhindern. Bekannt sind aus dem Stand der Technik bspw. Gebinde, welche vier, sechs oder mehr Behälter umfassen. Derartige Gebinde bilden eine sehr gebräuchliche Variante von Verkaufseinheiten für Getränkebehälter oder Flaschen aus PET-Kunststoff. Um beim Verpacken und/oder bei einer nachfolgenden Palettierung einen hohen Durchsatz zu erreichen, ist eine möglichst rasche Zusammenstellung derartiger Gebinde ohne Unterbrechung einzelner Prozessschritte wünschenswert.

Um das Verpackungsmaterial bzw. die Schrumpffolie zur teilweisen oder vollständigen Umhüllung Gebinde zur Verfügung zu stellen, sind bereits Vorrichtungen sowie Verfahren bekannt, welche das Material von einer Rolle oder von mehreren Rollen abwickeln, innerhalb einer Verpackungsmaschine befördern und damit die einzelnen Gebinde bzw. die jeweiligen Artikel, welche das jeweilige Gebinde bilden sollen, mit dem Verpackungsmaterial umhüllen. Das Abwickeln des Verpackungsmaterials von der Rolle erfolgt hierbei üblicherweise maschinell und in kontinuierlichem Prozess. Es sind Vorrichtungen bekannt, in denen das Verpackungsmaterial über Walzen von der dabei rotierenden Rolle abgezogen wird. Ist eine Rolle abgewickelt und der Vorrat an Verpackungsmaterial der Rolle erschöpft, so muss ein Austausch der jeweiligen Rolle bzw. ein Ersatz durch eine neue Rolle erfolgen. Allerdings ist mit einem solchen Rollenwechsel eine unerwünschte Unterbrechung des Prozesses der Zusammenstellung und Verpackung von Gebinden verbunden.

Ein Verfahren und eine Vorrichtung, mittels welchen neue Rollen zugestellt sowie verbrauchte Rollen innerhalb einer Verpackungsmaschine gewechselt werden können, sind bspw. aus der DE 40 40 545 A1 bekannt. Diese bekannte Vorrichtung weist mehrere Vorratsrollen mit Streifenmaterial auf, die nebeneinander angeordnet sind. Der Kern der Rollen ist jeweils auf einen gemeinsamen Zapfen aufgesetzt. Ein Anfang des Streifenmaterials wird vorhergehend mit einer Walze in Verbindung gesetzt, welche das Streifenmaterial von der jeweiligen Rolle abzieht und in Richtung nach unten von der Vorrichtung weg führt. Um diese bekannte Vorrichtung betreiben zu können und das Material von der Rolle abzuwickeln, muss die Rolle mit ihrem Kern drehrichtungskonform auf den Zapfen aufgesetzt werden. Das Streifenmaterial bzw. die erste Lage des Streifenmaterials muss von oben kommend in Richtung der Walzen abtauchen. Wäre die Rolle mit gegensinniger Drehrichtung auf den Zapfen aufgesetzt, so könnte das Streifenmaterial nicht oder nur schwer von der Rolle abgezogen werden, woraus Komplikationen bei der Abwicklung entstünden. Je nach Drehrichtung der aufgesetzten neuen Rollen ist bei diesen bekannten Vorrichtungen ein manuelles Umsetzen und drehrichtungskonformes erneutes Aufsetzen unverzichtbar, um einen störungsfreien Betrieb gewährleisten zu können.

Vorrichtungen zur automatischen Zuführung von auf Rollen aufgewickeltem Material und zum Austausch gegen verbrauchte Rollen in Verarbeitungs- oder Verpackungsmaschinen sind darüber hinaus in unterschiedlichen Ausführungsvarianten bekannt, so bspw. durch Vorrichtungen zur Zufuhr und zum Wechseln von Spulen mit Bandmaterial in einer Verarbeitungsmaschine gemäß DE 32 02 647 A1 oder gemäß DE 41 42 256 A1.

Die DE 34 25 734 A1 offenbart eine automatisierte Anlage zur Zufuhr von Packmaterial an Fertigungs- und/oder Verpackungsstraßen. Die Anlage umfasst ein Magazin für das Packmaterial und einen Wagen, der mit einem Gelenkarm zum Erfassen des Packmaterials und zu dessen Zufuhr zu den an den Verarbeitungsstraßen befindlichen Bearbeitungsmaschinen ausgestattet ist. Der Wagen mit dem Gelenkarm fährt entlang von Strecken, die durch eine mit den Bearbeitungsmaschinen in Verbindung stehende Rechenanlage bestimmt werden.

Eine Einrichtung zur Versorgung von Verpackungsmaschinen mit Verbrauchsoder Verpackungsmaterial ist zudem aus der EP 1 273 541 B1 bekannt. Die als Bobinen gewickelten Materialbahnen werden auf Paletten angeliefert und auf mehrere Fertigungsund Verpackungsmaschinen verteilt, wobei die Paletten zunächst mittels Palettenförderern in Zwischenlager verbracht werden, während einzelne Bobinen durch gesonderte Bobinenförderer entnommen und zu einer zu versorgenden Maschine transportiert werden.

Die DE 10 2006 017 379 A1 offenbart eine Einrichtung zur Handhabung von Bobinen aus Verpackungsmaterial. Die Einrichtung umfasst ein Bobinenlager mit einem Portal, in dem die Bobinen auf Paletten bereitgehalten sind. Ein Portalroboter mit Knickarm übergibt Bobinen nach Bedarf an außerhalb des Portals angeordnete Wickelaggregate. Von diesen werden die Materialbahnen nach entgegengesetzten Seiten in Richtung parallel zur Längserstreckung des Portals zu den Verbrauchsmaschinen transportiert. Eine weitere Verpackungsmaschine, die als nächstliegender Stand der Technik angesehen wird, wird in dem Dokument EP 2 862 823 A1 offenbart.

Bei derartigen Verpackungsmaschinen sind in unregelmäßigen Abständen Produktwechsel durchzuführen, bei denen die Dimensionen der zu verpackenden Stückgüter variieren können, so dass auch das von den Rollen abzuwickelnde und als Verpackungsmaterial dienende Flach- oder Folienmaterial nicht mehr weiterverwendet werden kann, sondern gegen ein Flach- oder Folienmaterial anderer Breite, anderer Stärke und/oder mit anderer Bedruckung auszutauschen ist. Sinnvollerweise erfolgt dies durch den Austausch einer der Rollen mit Verpackungsmaterial, was aber mit mehreren Nachteilen verbunden ist. Einerseits muss dieser Rollentausch meist manuell durchgeführt werden, wenn der jeweilige Produktwechsel ansteht. Hinzu kommt, dass die aus der Verpackungsmaschine entnommenen Rollen meist noch nicht verbraucht sind, so dass ein Produktwechsel nicht nur mit einer Verlangsamung des Verpackungsvorganges einhergeht, sondern zudem mit einer erheblichen Materialverschwendung verbunden sein kann.

Aus diesem Grund wird ein Ziel der vorliegenden Erfindung darin gesehen, eine Verpackungsmaschine und ein Verfahren mit hohem Automatisierungsgrad bei der Handhabung von auf Rollen aufgewickeltem Flach- und/oder Folienmaterial zur Verfügung zu stellen. Das verfügbare Flach- und/oder Folienmaterial soll weitgehend ausgenutzt und Verschwendung vermieden werden.

Dieses Ziel der Erfindung wird mit den Gegenständen der unabhängigen Ansprüche erreicht. Merkmale vorteilhafter Weiterbildungen der Erfindung ergeben sich aus den abhängigen Ansprüchen. Zur Erreichung des genannten Ziels schlägt die Erfindung eine Verpackungsmaschine zur Verpackung von zumindest teilweise zu umhüllenden Produkten wie Stückgüter, Gebinde oder dergleichen Artikelzusammenstellungen mit von Rollen abgezogenem Flach- und/oder Folienmaterial vor. Die Verpackungsmaschine weist wenigstens eine Einbauposition und in bevorzugten Ausführungsformen wenigstens zwei unterschiedliche Einbaupositionen für die Rollen auf. In den Einbaupositionen kann Flach -und/oder Folienmaterial abgewickelt und zur Verpackung der zumindest teilweise zu umhüllenden Produkte bereitgestellt werden. Außerdem ist die Verpackungsmaschine mit Einrichtungen zur Entnahme von verbrauchten und/oder teilweise verbrauchten Rollen aus der jeweiligen bzw. wenigstens einen Einbauposition und/oder zum Einsetzen von neuen Rollen zum Austausch gegen verbrauchte oder teilweise verbrauchte Rollen in die wenigsten eine bzw. in die jeweilige Einbauposition ausgestattet. Darüber hinaus ist der Verpackungsmaschine wenigstens eine Zwischenlagerstation zur Zwischenlagerung teilweiser verbrauchter Rollen und zu deren Bereitstellung für eine erneute Verwendung in der Verpackungsmaschine zugeordnet. Die Zwischenlagerstation kann sich somit innerhalb eines Arbeitsbereichs der Einrichtung zur Entnahme von verbrauchten und/oder teilweise verbrachten Rollen aus der jeweiligen bzw. wenigstens einen Einbauposition befinden. Mit Hilfe dieser der Verpackungsmaschine zugeordneten Zwischenlagerstation können nicht aufgebrauchte, aber aufgrund eines Produktwechsels vorübergehend nicht mehr einsetzbare Rollen mit Verpackungsmaterial aus dem laufenden Betrieb entnommen, aber für eine erneute Verwendung zu einem späteren Zeitpunkt bereitgehalten werden. Diese Zwischenlagerstation ist für einen vollautomatisierten Betrieb geeignet, so dass keine manuellen Eingriffe oder Rollenwechsel erforderlich werden. Das Flach- oder Folienmaterial kann somit jeweils an die zu verpackenden Produkte oder Stückgüter angepasst werden, ohne dass nicht verbrauchte Rollen mit Verpackungsmaterial entsorgt und damit große Mengen an Verpackungsmaterial verschwendet werden müssen.

Der Verpackungsmaschine ist vorzugsweise eine Schweißstation zur Verbindung einer Materialbahn einer neu in die jeweilige Einbauposition eingesetzten Rolle mit einer in der Verpackungsmaschine befindliche Materialbahn sowie ein Zwischenspeicher zur Aufnahme eines Teils eines beim Schweißvorgang entnommenen Materialbahnabschnittes der zu entnehmenden Rolle zugeordnet. Der Zwischenspeicher für den nicht für die neuen Produkte passenden und deshalb nicht mehr benötigten Materialbahnabschnitt kann Teile der Materialbahn aufnehmen, die noch von der entnommenen Rolle stammen, und die aufgrund des zur Verbindung der Materialbahnabschnitte der neuen Rolle mit der noch in der Maschine befindlichen Materialbahn aus dem Verpackungsprozess entnommen werden muss.

Dieser Zwischenspeicher kann beispielsweise räumlich in einem Bereich oberhalb der wenigstens zwei Einbaupositionen angeordnet sein. Der Zwischenspeicher kann innerhalb der Verpackungsmaschine jedoch auch räumlich in einem Bereich in der Nähe eines Folieneinschlagmoduls oder auf der Strecke vor der Einbauposition zum Folieneinschlagmodul angeordnet sein.

Die Erfindung sieht vor, dass zumindest ein Teil des zurückgeförderten Materialbahnabschnittes in den Zwischenspeicher gefördert und dort aufbewahrt wird. Dieser Zwischenspeicher kann bspw. zyklisch entleert werden, wobei die zyklische Entnahme oder Entleerung bspw. mittels einer Handhabungseinrichtung wie einem Roboter o. dgl. erfolgen kann. Normalerweise wird zur Vorbereitung eines Produktwechsels die Materialbahn bei oder vor einem Trennvorgang entgegen der Förderrichtung zur Verpackung zurückgezogen und/oder in den Zwischenspeicher befördert. Nach dem Zurückziehen und/oder Trennen der Materialbahn von der zu entnehmenden Rolle kann anschließend eine neue Materialbahn von der neu eingesetzten Rolle in Förderrichtung nachgezogen werden.

Eine weitere vorteilhafte Ausgestaltung der erfindungsgemäßen Verpackungsmaschine kann vorsehen, dass dieser ein Datenspeicher zur Erfassung, Speicherung und Bereithaltung relevanter Daten zum Verbrauchszustand und/oder zur Restlänge der noch auf der Rolle befindlichen Materialbahn einer aus der Verpackungsmaschine entnommenen und für ein erneutes Einsetzen zwischengespeicherten Rolle zugeordnet ist. Mit Hilfe eines solchen Datenspeichers ist eine Zuordnung von gespeicherten relevanten Daten der aus der Maschine entnommenen und zwischengelagerten Rolle möglich, um diese Daten unmittelbar für den weiteren Verpackungsprozess verfügbar zu haben, wenn bei einem erneuten Produktwechsel die zuvor entnommene Rolle wieder eingesetzt werden kann.

Weiterhin ist es von Vorteil, wenn der Verpackungsmaschine eine Greif- und/oder Handhabungseinrichtung, insbesondere wenigstens ein an der Verpackungsmaschine platzierter Handhabungsroboter zur Entnahme der teilweise verbrauchten und zwischengelagerten Rollen aus der wenigstens einen Einbauposition, zum Wiedereinsetzen dieser zwischengelagerten Rollen und/oder zum Einsetzen neuer Rollen in die wenigstens eine Einbauposition der Verpackungsmaschine zugeordnet ist, da hierdurch ein vollautomatischer Betrieb wesentlich erleichtert ist.

Die Handhabungseinrichtung bzw. der Mehrachsroboter verfügt über geeignete Greif- und/oder Haltemittel, die bspw. durch einen Haltedorn gebildet sein können, welcher stirnseitig in die als Hohlkörper ausgebildete neue Rollen eintaucht, seinen maximalen Querschnittsdurchmesser vergrößert bzw. seinen Querschnitt flächig vergrößert und hiermit die jeweilige neue Rolle klemmend an der Handhabungseinrichtung bzw. dem Mehrachsroboter fixiert.

Wahlweise kann die Greif- und/oder Handhabungseinrichtung durch ein führerloses und/oder ferngesteuertes Transportsystem (sog. FTS mit mindestens einem selbstfahrenden Shuttle) gebildet sein, das neue Rollen von der definierten Zuführung aufnimmt und in der Verpackungsmaschine platziert.

Zur Erreichung des oben genannten Ziels schlägt die Erfindung darüber hinaus ein Verfahren zur Zuförderung, Bereitstellung und/oder zur Handhabung und/oder zum Austausch von Rollen mit darauf aufgewickeltem und als Verpackungsmaterial zur Verpackung von zumindest teilweise zu umhüllenden Produkten wie Stückgütern, Gebinden oder dergleichen Artikelzusammenstellungen dienendem Flach- und/oder Folienmaterial vor, bei dem bei einem Produktwechsel in einer Verpackungsmaschine eine teilweise abgewickelte und/oder aufgebrauchte Rolle aus wenigstens einer Einbauposition innerhalb der Verpackungsmaschine entnommen und für eine weitere und/oder erneute Verwendung zwischengelagert wird, während eine auf das neue Produkt abgestimmte neue Rolle mit Flach- und/oder Folienmaterial in die jeweilige wenigstens eine Einbauposition eingesetzt und mit einer in der Verpackungsmaschine befindlichen Materialbahn verschweißt wird. Das Verfahren sieht vor, dass zumindest ein Teilabschnitt der in der Verpackungsmaschine befindlichen Materialbahn entgegen der Förderrichtung für die Verpackung zurückgezogen und aus dem Förderbereich der Verpackungsmaschine entnommen wird. Außerdem sieht eine bevorzugte Option des Verfahrens vor, dass zumindest ein Teil des zurückgeförderten Materialbahnabschnittes in einen Zwischenspeicher gefördert und dort aufbewahrt wird. Dieser Zwischenspeicher kann vorzugsweise zyklisch oder je nach Bedarf entleert werden, wobei die zyklische oder bedarfsweise Entnahme mittels geeigneter Handhabungseinrichtungen wie z.B. mittels Robotern o. dgl. erfolgen kann. Der Zwischenspeicher kann insbesondere räumlich in einem Bereich oberhalb der wenigstens einen Einbauposition angeordnet sein, wodurch er in unmittelbarer Nähe der wenigstens einen Einbauposition für die Rollen mit Verpackungsmaterial angeordnet und für die Aufnahme kurzer Materialbahnabschnitte, die bei einem Produktwechsel nicht mehr benötigt werden, optimal platziert ist.

Zur Vorbereitung eines Produktwechsels kann die Materialbahn, die für das neue Produkt nicht mehr geeignet ist oder zum neuen Produkt nicht optimal passt, vor einem Trennvorgang entgegen der normalen Förderrichtung, wie sie zur Verpackung vorgesehen ist, zurückgezogen und/oder in den Zwischenspeicher befördert werden. Nach dem Zurückziehen und/oder Trennen der Materialbahn von der zu entnehmenden Rolle kann dann eine definierte Länge der neuen Materialbahn von der neu eingesetzten Rolle in Förderrichtung nachgezogen werden, so dass der Verpackungsvorgang der neuen Produkte mit dem jeweils dafür vorgesehenen Flach- oder Folienmaterial fortgesetzt werden kann.

Bei einer Variante des erfindungsgemäßen Verfahrens werden die nur teilweise verbrauchten und aus der Verpackungsmaschine entnommenen Rollen zwischengelagert und/oder für ein erneutes Einsetzen in die Verpackungsmaschine bereitgehalten. Diese Variante ermöglicht ein Zwischenlagern und eine Wiederverwendung der Rollen für einen späteren Zeitpunkt durch Abgabe auf einen Zwischenablageplatz, wo sie zu einem beliebigen späteren Zeitpunkt wieder aufgenommen und in die Verpackungsmaschine eingesetzt werden kann. Außerdem kann es von Vorteil sein, wenn relevante Daten der aus der Verpackungsmaschine entnommenen und für ein erneutes Einsetzen zwischengespeicherten Rollen erfasst werden, insbesondere Daten zum Verbrauchszustand und/oder zur Restlänge der noch auf der Rolle befindlichen Materialbahn. Diese relevanten Daten der Rollen können vorteilhaft genutzt werden, um sie der Verpackungsmaschine nach dem erneuten Einsetzen der Rolle verfügbar zu machen, so dass ein exakter Zeitpunkt eines notwendigen Austauschs gegen eine neue Rolle bestimmt werden kann.

Ein Rollenwechsel läuft normalerweise so ab, dass nach dem jeweiligen Einsetzen einer neuen Rolle eine außen liegende Lage dieser neuen Rolle in Nähe oder im Bereich ihres freien Endes abgezogen und zur Bildung einer ununterbrochenen Materialbahn mit einem Abschnitt einer in der Verpackungsmaschine geführten Materialbahn einer weiteren Rolle verbunden, insbesondere verschweißt oder verklebt wird. Da die neue Rolle bei einem zu vorbereitenden Produktwechsel mit neuen Stückgutdimensionen und/oder geänderten Bedruckungen des Verpackungsmaterials mit einem bereits in der Maschine befindlichen Verpackungsmaterialabschnitt verbunden werden muss, ein Teil des in der Maschine befindlichen Verpackungsmaterials jedoch nicht für die weitere Verwendung geeignet ist, muss dieser relativ kurze Abschnitt entsorgt, insbesondere zwischengespeichert und ggf. zu einem späteren Zeitpunkt aus der Verpackungsmaschine entnommen werden. Neue Rollen werden der Verpackungsmaschine normalerweise in definierter Zuführung, z.B. mittels Paletten, Regalsystemen, FTS (d.h. führerlosen Transportsystemen) o. dgl. bereitgestellt und dort mittels wenigstens einer Greif- und/oder Handhabungseinrichtung in die jeweilige Einbauposition eingesetzt, nachdem dort zuvor eine verbrauchte oder teilweise verbrauchte und später wieder zu verwendende Rolle entnommen wurde. Die Rollen werden vorzugsweise mittels Handhabungs- und Greifeinrichtungen selbständig von der geordneten Zuführung aufgenommen und in die Verpackungsmaschine eingesetzt.

Die erwähnte Greif- und/oder Handhabungseinrichtung kann bspw. durch einen Mehrachsroboter gebildet sein, der neue Rollen von der definierten Zuführung aufnimmt und in der Verpackungsmaschine platziert. Zudem kann die Handhabungseinrichtung bzw. der Mehrachsroboter über einen Haltedorn verfügen, welcher stirnseitig in die als Hohlkörper ausgebildete jeweilige neue Rollen eintaucht, seinen maximalen Querschnittsdurchmesser vergrößert und hiermit die jeweilige neue Rolle klemmend an der Handhabungseinrichtung bzw. dem Mehrachsroboter fixiert. Wahlweise kann die Greif- und/oder Handhabungseinrichtung bei dem erfindungsgemäßen Verfahren auch durch ein führerloses und/oder ferngesteuertes Transportsystem (FTS, mindestens ein selbstfahrendes Shuttle) gebildet sein, das neue Rollen von der definierten Zuführung aufnimmt und in der Verpackungsmaschine platziert. Dieses FTS bzw. das Shuttle des FTS kann bspw. einen Greifarm o. dgl. zur Aufnahme und Handhabung der Rollen aufweisen, mit dem es die Rolle aufnimmt, auf eine Transportauflage ablegt, wonach es mitsamt der Rolle zur Verpackungsmaschine fährt und dort die Rolle einsetzt.

Neue Rollen können bspw. über eine Horizontalfördereinrichtung in den Bereich der Handhabungseinrichtung bewegt und mittels der Handhabungseinrichtung von der Horizontalfördereinrichtung direkt entnommen werden. Ebenso möglich ist eine Anlieferung von neuen Rollen auf Paletten, so dass bspw. jeweils vier stehende Rollen auf einer Palette angeordnet sind, die mittels einer geeigneten Anlieferung in den Bewegungsraum der Greif- und/oder Handhabungseinrichtung gebracht werden, um dort von dieser aufgenommen und in die Verpackungsmaschine eingesetzt zu werden, ggf. unter Einbeziehung der Zwischenablage, wie dies als Option oben beschrieben wurde.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Fig. 1 zeigt eine schematische Perspektivansicht einer Ausführungsvariante einer erfindungsgemäßen Verpackungsmaschine. Zudem verdeutlicht Fig. 1 eine denkbare Umsetzung einer Ausführungsform für das erfindungsgemäße Verfahren.
Fig. 2 zeigt eine schematische Perspektivansicht zweier Einbaupositionen für Rollen innerhalb der Verpackungsmaschine, die mit einer Vorrichtung gemäß dem Ausführungsbeispiel aus der Fig. 1 zusammenwirken kann.
Fig. 3 zeigt die Einbaupositionen der Fig. 2 mit eingesetzter neuer Rolle für die zweite Einbauposition.
Fig. 4 zeigt die Einbaupositionen der Figuren 2 und 3 mit abgezogener äußerer Lage der in die zweite Einbauposition eingesetzten neuen Rolle.
Fig. 5 zeigt eine schematische Ansicht zur Verdeutlichung beispielhafter Positionierungen eines Zwischenspeichers für zu entfernende Folienreste.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Verpackungsmaschine sowie das erfindungsgemäße Verfahren ausgestaltet sein können und stellen keine abschließende Begrenzung dar.

Die schematische Perspektivansicht der Fig. 1 zeigt eine Ausführungsvariante einer erfindungsgemäßen Vorrichtung 10 zur Handhabung von Rollen 12 bei deren Einsetzen und/oder Entnehmen aus einer Verpackungsmaschine 14. Zudem verdeutlicht die Fig. 1 auch eine denkbare Umsetzung einer Ausführungsform für das oben beschriebene erfindungsgemäße Verfahren.

Die Vorrichtung 10 dient der Handhabung von flächigem Verpackungsmaterial wie bspw. Schrumpffolie oder Verpackungsfolien, die auf großen, aufgrund ihres Gewichts in aller Regel nicht manuell handhabbaren Rollen 12 aufgewickelt ist. Schematisch angedeutet findet sich in Fig. 1 ein Teil der Verpackungsmaschine 14, der über eine nachfolgend näher zu beschreibende Greif- und/oder Handhabungseinrichtung 16 neue Rollen 12 zugeführt werden. Außerdem sorgt die Greif- und/oder Handhabungseinrichtung 16 für die Entnahme verbrauchter oder teilweise verbrauchter Rollen 20 aus der Verpackungsmaschine 14. Die im gezeigten Ausführungsbeispiel als stationär angeordneter Mehrachsroboter 18 ausgebildete Greif- und/oder Handhabungseinrichtung 16 setzt die jeweils der Verpackungsmaschine 14 zuzuführenden neuen Rollen 12 in zwei unterschiedliche Einbaupositionen EB1 und EB2 ein, welche in Fig. 1 nur ansatzweise zu erkennen sind und in der Detailansicht der Fig. 2 beispielhaft verdeutlicht werden.

Wie eine Zusammenschau der Figuren 2 bis 4 mit Fig. 1 zeigt, werden mittels der Greif- und/oder Handhabungseinrichtung 16 bzw. mit Hilfe des Mehrachs- oder Handhabungsroboters 18 einzelne neue Rollen 12 in eine der beiden Einbaupositionen EB1 bzw. EB2 eingesetzt, während sich in der weiteren Einbauposition EB2 bzw. EB1 noch eine verbrauchte oder teilweise verbrauchte Rolle 20 befindet, von welcher noch während des Einsetzens der jeweils neuen Rolle 12 weiterhin eine darauf befindliche Materialbahn 22 abgewickelt wird, die in der Verpackungsmaschine 14 als Verpackungsmaterial verarbeitet wird. Während des weiteren Abwickelns der Materialbahn 22 von der nahezu aufgebrachten oder auch nur teilweise aufgebrauchten Rolle 20 erfolgt eine Verbindung bzw. Verschweißung der äußeren Lage 24 (vgl. Fig. 4) der neuen Rolle 12 mit der Materialbahn 22, wodurch die Vorrichtung 10 in einem kontinuierlichen Betrieb laufen kann, ohne dass der Verpackungsprozess zum Auswechseln einer aufgebrachten Rolle 20 gegen eine neue Rolle 12 unterbrechen werden müsste.

Die neuen Rollen 12 setzen sich jeweils zusammen aus dem aufgewickelten flächigen Verpackungsmaterial 22 bzw. der Verpackungs- oder Schrumpffolie sowie einem Kern 26, auf welchem das Verpackungsmaterial 22 bzw. die Schrumpffolie aufgewickelt ist. Zur Entgegennahme einer neuen Rolle 12 von einer der in Fig. 1 angedeuteten Paletten 52 oder wahlweise von einer nicht gezeigten Horizontalfördereinrichtung taucht die Handhabungseinrichtung 16 bzw. der Handhabungsroboter 18 über einen endseitig an seinem beweglichen Auslegerarm 30 beweglich angeordneten Haltedorn 32 stirnseitig in einen Kern 26 einer neuen Rolle 12 ein. Ein Armabschnitt 34 der Handhabungseinrichtung 16 bzw. des Handhabungsroboters 18 kann hierzu um eine Drehachse rotierend bewegt werden. Nach Eintauchen des Haltedorns 32 in den Kern 26 wird der Querschnittsdurchmesser des Haltedorns 32 vergrößert, so dass die neue Rolle 12 am Haltedorn 32 klemmend fixiert ist. Der Kern 26 ist hohlzylindrisch ausgebildet, die Form des Haltedorns 32 hierzu korrespondierend, so dass der Haltedorn 32 zur klemmenden Fixierung der neuen Rolle 12 über seinen Außenumfang mit einer Innenmantelfläche des Kerns 26 in Verbindung steht.

Über die regelmäßig in die Nähe der Greif- und/oder Handhabungseinrichtung 16 bzw. des Handhabungsroboters 18 angelieferten Paletten 52 können neue Rollen 12 in ununterbrochener Folge zur Verfügung gestellt werden. Wahlweise können die Paletten 52 in Abstimmung mit den Signalen einer Raumüberwachungseinrichtung 42 angeliefert werden, die insbesondere durch eine optische Erfassungseinrichtung bzw. eine Kamera 44 gebildet sein kann, ggf. auch durch mehrere Kameras 44, die zumindest den Bewegungsraum des Mehrachsroboters 18 und seine Bewegungen erfassen, womit auch die exakten Bewegungen des Auslegerarms 30 mit dem daran schwenkbeweglich angeordneten Haltedorn 32 in Bezug auf jede zu erfassende neue Rolle 12 gemeint sind.

Die Fig. 1 zeigt weiterhin einen oben offenen Container 56, der sich im Arbeitsbereich der Greif- und/oder Handhabungseinrichtung 16 befindet. Ist der Vorrat an Verpackungsmaterial bzw. Schrumpffolie einer in der Verpackungsmaschine 14 platzierten Rollen 12 bzw. 20 erschöpft, wird mittels des Handhabungsroboters 18 der aus Cellulose, Kunststoff, Holz oder Pappe bestehende Kern 26 einer leeren Rolle 20 aus der Verpackungsmaschine 14 entnommen und in dem Container 56 abgelegt. Erst nach Entnahme des Kern 26 kann eine neue Rolle 12 in die jeweilige Einbauposition EB1 bzw. EB2 der Verpackungsmaschine 14 eingesetzt werden, so dass die Greif- und/oder Handhabungseinrichtung 16 bzw. der Handhabungsroboter 18 zunächst den Kern 26 entnimmt und zeitlich hierauf folgend eine neue Rolle 12 in die jeweilige Einbauposition EB1 bzw. EB2 einsetzt.

Auf jeder der gezeigten Paletten 52 stehen jeweils vier hochkant angeordnete Rollen 12, die jeweils einzeln vom Handhabungsroboter 18 aufgenommen und in die Verpackungsmaschine 14 eingesetzt werden. Zur Aufnahme einer neuen Rolle 12 von einer der in Reichweite, d.h. innerhalb des Bewegungsraumes der Greif- und/oder Handhabungseinrichtung 16 bzw. des Mehrachsroboters 18 stehenden Paletten 52 taucht die Handhabungseinrichtung 16 bzw. der Handhabungsroboter 18 über den endseitig an seinem beweglichen Auslegerarm 30 beweglich angeordneten Haltedorn 32 stirnseitig in einen Kern 26 einer neuen Rolle 12 ein. Über die regelmäßig in den Bewegungsraum gelieferten Paletten 52 mit jeweils vier neuen Rollen 12 werden der Greif- und/oder Handhabungseinrichtung 16 bzw. dem Handhabungsroboter 18 neue Rollen 12 in ununterbrochener Folge zur Verfügung gestellt, so dass bei Entnahme aller neuen Rollen 12 von einer der Paletten 52 diese leere Palette 52 gegen eine neue Palette 52 mit weiteren vier Rollen 12 ausgetauscht werden kann, die wiederum in den Bewegungsraum der Greif- und/oder Handhabungseinrichtung zu platzieren ist. Diese Anlieferung kann mittels geeigneter Flurförderfahrzeuge erfolgen, bspw. mittels sog. FTS (führerlose Transportsysteme), die durch selbstfahrende, ferngesteuerte und/oder über eigene Sensorsysteme zur Lenkung verfügende Transportfahrzeuge gebildet sind, die bspw. jeweils eine Palette 52 mit darauf platzierten Rollen 12 in den Bewegungsraum befördern können. Diese Transportsysteme bzw. FTS können je nach Bedarf in gewünschter Weise getaktet betrieben werden.

Um bei einem in der Verpackungsmaschine 14 erforderlichen Produktwechsel unterschiedliche Verpackungsmaterialien verfügbar zu halten, können auch nicht vollständig aufgebrauchte, sondern auch nur teilweise aufgebrauchte Rollen 21 entnommen werden. Um diese teilweise abgewickelten Rollen 21 für eine spätere Verwendung in der Verpackungsmaschine 14 bei einem erneuten Produktwechsel weiterhin verfügbar zu halten, ist bei der in Fig. 1 gezeigten Variante der Vorrichtung 10 im Bewegungsraum der Greif- und Handhabungseinrichtung 16 und in deren unmittelbarer Nähe eine Zwischenablage 60 für die teilweise abgewickelten Rollen 21 vorgesehen, die im Wesentlichen dazu dient, die nicht mit den neuen Rollen 12 zu mischenden entnommenen Rollen 21, die jedoch weiterhin verwendbar sind, für ihre erneute Verwendung innerhalb der Reichweite der Greif- und/oder Handhabungseinrichtung 16 verfügbar zu halten.

In diesem Zusammenhang ist es von Vorteil, wenn relevante Daten der aus der Verpackungsmaschine 14 entnommenen und für ein erneutes Einsetzen auf der Zwischenablage 60 abgelegten Rollen 21 erfasst werden, insbesondere Daten zum Verbrauchszustand und/oder zur Restlänge der noch auf der jeweiligen Rolle 21 befindlichen Materialbahn 22. Diese relevanten Daten der Rollen 21 können vorteilhaft genutzt werden, um sie der Verpackungsmaschine 14 nach dem erneuten Einsetzen der Rolle 21 verfügbar zu machen, so dass ein exakter Zeitpunkt eines notwendigen Austauschs gegen eine neue Rolle 12 bestimmt werden kann

Der in Fig. 1 innerhalb des Bewegungsraumes 46 stehende Benutzer 50 hält sich dort normalerweise nur zu Wartungszwecken auf, nicht jedoch im laufenden Betrieb der Greif- und/oder Handhabungseinrichtung, was ggf. ebenfalls durch die Raumüberwachungseinrichtung 42 kontrolliert werden kann.

Die schematische Perspektivansicht der Fig. 2 verdeutlicht die bereits zuvor erwähnten Einbaupositionen EB1 und EB2 für die Rollen 12, die in der Verpackungsmaschine 14 gemäß der Variante entsprechend Fig. 1 definiert sind. Jede der Einbaupositionen EB1 und EB2 ist definiert durch einen eigenen drehbaren Aufnahmedorn 70. Auf jeden dieser beiden horizontal ausgerichteten Aufnahmedornen 70 wird jeweils mittels der Greif- und/oder Handhabungseinrichtung (vgl. Fig. 1) eine neue Rolle 12 aufgesteckt und mittels Vergrößerung des Durchmessers der Aufnahmedorne 70 durch Klemmung des Rollenkernes 26 am jeweiligen Aufnahmedorn 70 klemmend fixiert. Die Fig. 2 lässt zudem einen Schweißbalken 72 erkennen, welcher zum Verbinden einer äußeren Lage 24 (vgl. Fig. 3, Fig. 4) der in die jeweilige Einbauposition EB1 bzw. EB2 eingesetzten neuen Rolle 12 (vgl. Fig. 3) mit der in der Verpackungsmaschine 14 verbleibenden Materialbahn 22 vorgesehen ist und hierzu vertikal gesenkt wird. Nach Verbinden der äußeren Lage 24 (vgl. Fig. 3) mit der in der Verpackungsmaschine 14 verbleibenden Materialbahn 22 wird der temperierte Schweißbalken 72 vertikal angehoben und in die in Fig. 2 dargestellte Position gebracht.

In der Darstellung der Fig. 2 sitzt in der ersten Einbauposition EB1 eine nahezu verbrauchte Rolle 20 auf dem Aufnahmedorn 70 der ersten Einbauposition EB1 auf und wird vom Dorn 70 bzw. durch das Abziehen der Materialbahn 22 rotierend bewegt. Hierbei wird das Verpackungsmaterial bzw. die Schrumpffolie der auf dem Aufnahmedorn 70 der ersten Einbauposition EB1 aufsitzenden Rolle 20 abgewickelt. In der zweiten Einbauposition EB2 wurde eine verbrauchte Rolle 20 bereits vollständig abgewickelt und der Kern 26 (vgl. Fig. 1) über die Handhabungseinrichtung 16 entnommen, so dass die zweite Einbauposition EB2 bzw. der Aufnahmedorn 70 der zweiten Einbauposition EB2 zur Aufnahme einer neuen Rolle 12 mit Verpackungsmaterial bereitsteht.

Jeder der Einbaupositionen EB1 und EB2 kann außerdem eine eigene Sensorik bzw. eine Kamera 74 zugeordnet sein, mittels welcher zumindest näherungsweise vollständig abgewickelte und/oder aufgebrauchte Rollen 20 sowie auch teilweise abgewickelte Rollen 21 (vgl. Fig. 4) optisch erkannt werden können. Sofern eine Rolle 20 zumindest näherungsweise vollständig abgewickelt und/oder aufgebraucht ist oder sofern ein Produktwechsel ansteht und deshalb eine teilweise abgewickelte Rolle 21 entnommen werden soll, sendet die jeweilige Kamera 74 Informationen über die jeweiligen zumindest teilweise abgewickelten und/oder aufgebrauchten Rollen 20 bzw. 21 an eine Steuerungseinheit 38. Diese Steuerungseinheit 38 steuert auf Grundlage zahlreicher Daten, so auch der Kameras 74 innerhalb der Verpackungsmaschine 14 die Greif- und/oder Handhabungseinrichtung 18 bzw. den Handhabungsroboter 18 (vgl. Fig. 1) zur Entnahme der jeweiligen zumindest teilweise abgewickelten und/oder aufgebrachten Rolle 20, 21 bzw. zur Entnahme des Kerns 26 der jeweiligen Rolle 20 bzw. 21. Damit die Rolle 20 bzw. 21 aus ihrer jeweiligen Einbauposition EB1 bzw. EB2 entnommen werden kann, wird vorhergehend eine zwischen der jeweiligen Rolle 20, 21 und dem Aufnahmedorn 70 ausgebildete klemmende Verbindung gelöst. Dies erfolgt typischerweise durch Reduzierung des Querschnittsdurchmessers des jeweiligen Aufnahmedorns 70, wodurch sich der Rollenkern 26 abziehen lässt. Das Lösen der klemmenden Verbindung bzw. die Verminderung des Querschnittsdurchmessers der Aufnahmedorne 70 wird weiterhin durch die Steuerungseinheit 38 vorgegeben.

Zur Entnahme der zumindest teilweise abgewickelten und/oder aufgebrauchten Rolle 20 oder 21 aus ihrer jeweiligen Einbauposition EB1 bzw. EB2 taucht die Greif- und/oder Handhabungseinrichtung 16 über ihren Haltedorn 32 in den Kern 26 der zu entnehmenden Rolle 20 bzw. 21 ein. Durch Vergrößerung des Querschnittsdurchmessers des Aufnahmedorns 70 wird die jeweilige Rolle 20, 21 sodann am Haltedorn 32 der Handhabungseinrichtung 16 fixiert. Eine Vergrößerung des Querschnittsdurchmessers des Haltedorns 32 zur Klemmung der Rolle 20 oder 21 bzw. des Rollenkerns 26 wird ebenfalls über die Steuerungseinheit 38 vorgegeben. Nach Fixierung der Rolle 20 bzw. 21 am Haltedorn 32 wird die Rolle 20 oder 21 mittels Greif- und/oder Handhabungseinrichtung 16 und unter Vorgabe durch die Steuerungseinheit 38 in Richtung des Containers 56 oder der Zwischenablage 60 (vgl. Fig. 1) bewegt und dort mittels Verminderung des Querschnittsdurchmessers des Haltedorns 32 abgelegt.

Nach Ablage der entnommenen Rolle 20 bzw. des Kerns 26 im Container 56 bzw. der teilweise abgewickelten Rolle 21 auf der Zwischenablage 60 wird die Greif- und/oder Handhabungseinrichtung 16 über die Steuerungseinheit 38 zum Einsetzen einer neuen Rolle 12 in die jeweilige Einbauposition EB1 bzw. EB2 innerhalb der Verpackungsmaschine 14 angesteuert. Die Vorrichtung 10 kann auf diese Weise gemeinsam mit der Verpackungsmaschine 14 automatisiert betrieben werden.

Die weitere schematische Perspektivdarstellung der Fig. 3 zeigt die Einbaupositionen EB1 und EB2 entsprechend der Fig. 2 mit eingesetzter neuer Rolle 12 für die zweite Einbauposition EB2. Ausgehend von Fig. 2 wurde in der Darstellung der Fig. 3 mittels der Greif- und/oder Handhabungseinrichtung 16 (vgl. Fig. 1) eine neue Rolle 12 auf den Aufnahmedorn 70 der zweiten Einbauposition EB2 aufgeschoben. Weiterhin wird Verpackungsmaterial 22 bzw. Schrumpffolie von der nahezu verbrauchten bzw. abgewickelten und deshalb bald zu entnehmenden Rolle 20 der ersten Einbauposition EB1 abgewickelt, so dass die Verpackungsmaschine 14 (vgl. Fig. 1) auch bei Ersatz der Rolle 20 von der Ersten Einbauposition durch Umschalten auf die neue Rolle 12 der zweiten Einbauposition EB2 weiterbetrieben werden kann. Wird anschließend eine neue Rolle 12 in die erste Einbauposition EB1 eingesetzt, so kann weiterhin Verpackungsmaterial 22 bzw. Schrumpffolie von der Rolle 12 der zweiten Einbauposition EB2 abgewickelt werden, womit der geforderte kontinuierliche und unterbrechungsfreie Betrieb der Verpackungsmaschine 14 gewährleistet werden kann.

Die Einbaupositionen EB1 und EB2 der Figuren 2 und 3 mit abgezogener äußerer Lage 24 der in die zweite Einbauposition EB2 eingesetzten neuen Rolle 12 zeigt die schematische Perspektivansicht der Fig. 4. Außerdem ist dort eine nicht vollständig abgewickelte Rolle 21 in der ersten Einbauposition EB1 zu erkennen, die wegen eines Produktwechsels aus der Verpackungsmaschine 14 entnommen und durch eine neue Rolle 12 ersetzt wird. Beide Rollen 12 und 21 drehen auf ihrem jeweiligen zugeordneten Aufnahmedornen 70 mit gleicher Drehrichtung, hier entgegen dem Uhrzeigersinn. Ein drehrichtungskonformes Einsetzen der neuen Rollen 12 ist notwendig, um einen störungsfreien und funktionierenden Betrieb der Vorrichtung 10 bzw. Verpackungsmaschine 14 gewährleisten zu können.

Die Fig. 4 deutet zudem einen Zwischenspeicher 76 an, der für die Aufnahme eines Materialbahnabschnittes 78 benötigt wird, der nach einem Produktwechsel von der zu entnehmenden, vorläufig nicht benötigten, aber noch nicht abgewickelten Rolle 21 stammt, jedoch für das neue zu verpackende Produkt nicht geeignet ist. In diesen Zwischenspeicher 76, der insbesondere oberhalb der Einbaupositionen EB1 bzw. EB2 in der Verpackungsmaschine 14 angeordnet sein kann, können diese kürzeren Bahnabschnitte 78 befördert werden, um sie später entsorgen zu können.

Zur Vorbereitung eines Produktwechsels kann die Materialbahn 22, die für das neue Produkt nicht mehr geeignet ist oder zum neuen Produkt nicht optimal passt, vor einem Trennvorgang entgegen der normalen Förderrichtung, wie sie zur Verpackung vorgesehen ist, zurückgezogen und/oder in den Zwischenspeicher 76 befördert werden. Nach dem Zurückziehen und/oder Trennen der Materialbahn 78 von der zu entnehmenden Rolle 21 kann dann eine definierte Länge der neuen Materialbahn 22 von der neu eingesetzten Rolle 12 in Förderrichtung nachgezogen werden, so dass der Verpackungsvorgang der neuen Produkte mit dem jeweils dafür vorgesehenen Flach- oder Folienmaterial fortgesetzt werden kann.

Die schematische Ansicht der Fig. 5 soll schließlich beispielhafte Positionierungen des Zwischenspeichers 76 für die zu entfernenden Folienreste verdeutlichen. So kann der Zwischenspeicher 76, wie bereits erwähnt, beispielsweise räumlich in einem Bereich oberhalb der wenigstens zwei Einbaupositionen EB1 und EB2 angeordnet sein (vgl. Fig. 4). Der Zwischenspeicher 76 kann jedoch gemäß Fig. 5 innerhalb der Verpackungsmaschine 14 auch räumlich in einem Bereich in der Nähe eines Folieneinschlagmoduls 80 oder auf der Strecke vor der Einbauposition zum Folieneinschlagmodul 80 angeordnet sein. Bei der Anordnung im Bereich in Nähe des Folieneinschlagmoduls 80 kann bspw. eine Entnahmestelle 82 für die zu entfernende Folie vorgesehen sein. Wahlweise kann der Zwischenspeicher 76 auch als klappbarer Korb 84 o. dgl. ausgebildet sein, wie dies jeweils als alternative Anordnungen in Fig. 5 angedeutet ist.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 10: Vorrichtung
- 12: Rolle, neue Rolle
- 14: Verpackungsmaschine
- 16: Greifeinrichtung, Handhabungseinrichtung, Greif- und/oder Handhabungseinrichtung
- 18: Mehrachsroboter, Handhabungsroboter
- 20: Rolle, verbrauchte Rolle
- 21: Rolle, teilweise verbrauchte Rolle, teilweise abgewickelte Rolle
- 22: Materialbahn, Verpackungsmaterial
- 24: äußere Lage
- 26: Kern, Rollenkern
- 30: Auslegerarm
- 32: Haltedorn
- 34: Armabschnitt, Greifarm
- 38: Steuerungseinheit
- 42: Raumüberwachungseinrichtung
- 44: optische Erfassungseinrichtung, Kamera
- 50: Benutzer, Bedienperson
- 52: Palette
- 56: Container
- 60: Zwischenablage
- 70: Dorn, Aufnahmedorn, Haltedorn
- 72: Schweißbalken
- 74: Kamera
- 76: Zwischenspeicher
- 78: Materialbahnabschnitt
- 80: Folieneinschlagmodul
- 82: Entnahmestelle
- 84: klappbarer Korb

- EB1: erste Einbauposition
- EB2: zweite Einbauposition

## Patentansprüche

1. Verpackungsmaschine (14) zur Verpackung von zumindest teilweise zu umhüllenden Produkten wie Stückgüter, Gebinde oder dergleichen Artikelzusammenstellungen mit von Rollen (12, 20, 21) abgezogenem Flach- und/oder Folienmaterial, umfassend
- wenigstens eine Einbauposition (EB1, EB2) für die Rollen (12, 20, 21),
- mindestens eine Einrichtung (16) zur Entnahme von verbrauchten (20) und/oder teilweise verbrauchten Rollen (21) aus der wenigstens einen Einbauposition (EB1, EB2) und/oder zum Einsetzen von neuen Rollen (12) zum Austausch gegen verbrauchte (20) oder teilweise verbrauchte Rollen (21) in die wenigstens eine Einbauposition (EB1, EB2),
**dadurch gekennzeichnet, dass** der Verpackungsmaschine (14) wenigstens eine Zwischenablage (60) zur Zwischenlagerung teilweiser verbrauchter Rollen (21) und zu deren Bereitstellung für eine erneute Verwendung in der Verpackungsmaschine (14) zugeordnet ist.

2. Verpackungsmaschine nach Anspruch 1, die eine Schweißstation (72) zur Verbindung einer Materialbahn (22) einer neu in die wenigstens eine Einbauposition (EB1, EB2) eingesetzten Rolle (12) mit einer in der Verpackungsmaschine (14) befindlichen Materialbahn (22) sowie einen Zwischenspeicher (76) zur Aufnahme eines Teils eines beim Schweißvorgang entnommenen Materialbahnabschnittes (78) der zu entnehmenden Rolle (21) aufweist.

3. Verpackungsmaschine nach Anspruch 2, bei welcher der Zwischenspeicher (76) räumlich in einem Bereich in der Nähe eines Folieneinschlagmoduls (80) oder auf der Strecke vor der wenigstens einen Einbauposition (EB1, EB2) zum Folieneinschlagmodul (80) angeordnet ist.

4. Verpackungsmaschine nach einem der Ansprüche 1 bis 3, die einen Datenspeicher zur Erfassung, Speicherung und Bereithaltung relevanter Daten zum Verbrauchszustand und/oder zur Restlänge der noch auf der Rolle (21) befindlichen Materialbahn (22) einer aus der Verpackungsmaschine (14) entnommenen und für ein erneutes Einsetzen zwischengespeicherten Rolle (21) aufweist.

5. Verpackungsmaschine nach einem der Ansprüche 1 bis 4, der eine Greif- und/oder Handhabungseinrichtung (16), insbesondere wenigstens ein an der Verpackungsmaschine (14) platzierter Handhabungsroboter (18) zur Entnahme der teilweise verbrauchten und zwischengelagerten Rollen (21) aus der wenigstens einen Einbauposition (EB1, EB2)), zum Wiedereinsetzen dieser zwischengelagerten Rollen (21) und/oder zum Einsetzen neuer Rollen (12) in die wenigstens eine Einbauposition (EB1, EB2) der Verpackungsmaschine (14) zugeordnet ist.

6. Verfahren zur Zuförderung, Bereitstellung und/oder Handhabung und/oder zum Austausch von Rollen (12, 20, 21) mit darauf aufgewickeltem und als Verpackungsmaterial (22) zur Verpackung von zumindest teilweise zu umhüllenden Produkten wie Stückgütern, Gebinden oder dergleichen Artikelzusammenstellungen dienendem Flach- und/oder Folienmaterial, **dadurch gekennzeichnet, dass** bei einem Produktwechsel in einer Verpackungsmaschine (14) teilweise abgewickelte und/oder aufgebrauchte Rollen (20, 21) aus wenigstens einer Einbauposition (EB1, EB2) innerhalb der Verpackungsmaschine (14) entnommen und für eine weitere und/oder erneute Verwendung zwischengelagert werden, während eine auf das neue Produkt abgestimmte neue Rolle (12) mit Flach- und/oder Folienmaterial in die wenigstens eine Einbauposition (EB1, EB2) eingesetzt und mit einer in der Verpackungsmaschine (14) befindlichen Materialbahn (22) verschweißt wird, wobei zumindest ein Teilabschnitt (78) der in der Verpackungsmaschine (14) befindlichen Materialbahn (22) entgegen der Förderrichtung für die Verpackung zurückgezogen und aus einem Förderbereich der Verpackungsmaschine (14) entnommen wird.

7. Verfahren nach Anspruch 6, bei dem zumindest ein Teil (78) des zurückgeförderten Materialbahnabschnittes (22) in einen Zwischenspeicher (76) gefördert und dort aufbewahrt wird.

8. Verfahren nach Anspruch 6 oder 7, bei dem die Materialbahn (78) vor einem Trennvorgang entgegen der Förderrichtung zur Verpackung zurückgezogen und/oder in den Zwischenspeicher (76) befördert wird.

9. Verfahren nach Anspruch 8, bei dem nach dem Zurückziehen und/oder Trennen der Materialbahn (78) von der zu entnehmenden Rolle (21) eine neue Materialbahn von der neu eingesetzten Rolle (12) in Förderrichtung nachgezogen wird.

10. Verfahren nach einem der Ansprüche 6 bis 9, bei dem die nur teilweise verbrauchten und aus der Verpackungsmaschine (14) entnommenen Rollen (21) zwischengelagert und/oder für ein erneutes Einsetzen in die Verpackungsmaschine (14) bereitgehalten werden.

11. Verfahren nach Anspruch 10, bei dem aus der Verpackungsmaschine (14) entnommene und für ein erneutes Einsetzen zwischengespeicherte Rollen (21) relevante Daten zum Verbrauchszustand und/oder zur Restlänge der noch auf der Rolle (21) befindlichen Materialbahn (22) zugeordnet und der Verpackungsmaschine (14) nach dem erneuten Einsetzen der Rolle (21) verfügbar gemacht werden.

## Claims

1. A packaging machine (14) used to package products, such as piece goods, bundles, or the like article sets, that are to be at least partly wrapped in flat material and/or film material pulled off from rolls (12, 20, 21), the packaging machine (14) comprising
- at least one installation position (EB1, EB2) for the rolls (12, 20, 21);
- at least one device (16) used to remove used up (20) and/or partly used up rolls (21) from the at least one installation position (EB1, EB2) and/or to introduce new rolls (12) into the at least one installation position (EB1, EB2) in order to replace used up (20) or partly used up rolls (21);
**characterised in that**
at least one intermediate deposit (60) is assigned to the packaging machine (14), the intermediate deposit (60) being used as intermediate storage for partly used up rolls (21) and for the staging thereof in order to be used again in the packaging machine (14).

2. The packaging machine according to claim 1, having a heat-sealing station (72) used to join a material web (22) from a roll (12) that has been newly introduced into the at least one installation position (EB1, EB2) to a material web (22) present in the packaging machine (14), as well as having a temporary store (76) used to accommodate a part of the material web section (78) from the roll (21) that is to be removed, with the material web section (78) having been removed during the heat-sealing procedure.

3. The packaging machine according to claim 2, in which the temporary store (76) is disposed spatially in an area near a film wrapping module (80) or along the stretch from the at least one installation position (EB1, EB2) to the film wrapping module (80).

4. The packaging machine according to one of the claims 1 to 3, having a data memory used to capture, store, and hold ready relevant data on the consumption status and/or on the residual length of the material web (22) from a roll (21) that has been removed from the packaging machine (14) and temporarily stored in order to be again introduced thereinto, with the material web (22) still being still present on the roll (21).

5. The packaging machine according to one of the claims 1 to 4, to which is assigned a gripping device and/or handling device (16), in particular at least one handling robot (18) placed at the packaging machine (14) and used to remove the partly used up and intermediately stored rolls (21) from the at least one installation position (EB1, EB2), and to re-introduce these intermediately stored rolls (21) back into the at least one installation position (EB1, EB2) of the packaging machine (14), and/or to introduce new rolls (12) thereinto.

6. A method for supplying, staging, and/or handling, and/or for replacing rolls (12, 20, 21) with flat material and/or film material wound thereonto and serving as packaging material (22) for packaging products, such as piece goods, bundles, or the like article sets, that are to be at least partly wrapped, **characterised in that** partly unwound and/or depleted rolls (20, 21) are removed from at least one installation position (EB1, EB2) inside the packaging machine (14) in the instance of a change of product in the packaging machine (14) and are intermediately stored for a further use and/or for being used again, while a new roll (12) of flat material and/or film material that is adjusted to the new product is introduced into the at least one installation position (EB1, EB2) and is heat-sealed to a material web (22) present in the packaging machine (14), wherein at least one partial section (78) of the material web (22) present in the packaging machine (14) is pulled back opposite to the conveying direction for the packaging and is removed from a conveyor area of the packaging machine (14).

7. The method according to claim 6, in which at least a part (78) of the material web section (22) that has been conveyed back is conveyed into a temporary store (76) and put aside there.

8. The method according to claim 6 or 7, in which the material web (78) is pulled back opposite to the conveying direction to the packaging and/or is conveyed into the temporary store (76) prior to a separation procedure.

9. The method according to claim 8, in which a new material web from the newly introduced roll (12) is pulled forward in conveying direction after the material web (78) from the roll to be removed (21) has been pulled back and/or separated.

10. The method according to one of the claims 6 to 9, in which the rolls (21) that have been used up only partly and that have been removed from the packaging machine (14) are intermediately stored and/or are held ready for being introduced into the packaging machine (14) again.

11. The method according to claim 10, in which rolls (21) that have been removed from the packaging machine (14) and temporarily stored for being introduced again have relevant data on the consumption status and/or on the residual length of the material web (22) still present on the roll (21) assigned to them and made available to the packaging machine (14) after the roll (21) has been introduced again.

## Revendications

1. Machine d'emballage (14) destinée à emballer des produits à emballer au moins en partie, tels que produits de détail, multipacks ou ensembles d'articles similaires, de matériau plat et/ou en film retiré de rouleaux (12, 20, 21), comprenant
- au moins une position de montage (EB1, EB2) pour les rouleaux (12, 20, 21),
- au moins un dispositif (16) destiné à prélever des rouleaux usés (20) et/ou partiellement usés (21) sur ladite au moins une position de montage (EB1, EB2), et/ou à insérer, dans ladite au moins une position de montage (EB1, EB2), de nouveaux rouleaux (12) afin de les substituer à des rouleaux usés (20) ou partiellement usés (21),
**caractérisée par le fait qu'**
au moins un emplacement de dépôt intermédiaire (60) est associé à la machine d'emballage (14), qui est destiné à déposer temporairement des rouleaux partiellement usés (21) et à les fournir pour une réutilisation dans la machine d'emballage (14).

2. Machine d'emballage selon la revendication 1, qui comprend un poste de soudage (72) pour relier une bande de matériau (22) d'un rouleau (12) nouvellement inséré dans ladite au moins une position de montage (EB1, EB2), à une bande de matériau (22) se trouvant dans la machine d'emballage (14), ainsi qu'un emplacement de stockage intermédiaire (76) destiné à recevoir une partie d'une section de bande de matériau (78) du rouleau (21) à enlever, qui est retirée durant l'opération de soudage.

3. Machine d'emballage selon la revendication 2, dans laquelle ledit emplacement de stockage intermédiaire (76) est situé dans l'espace dans une zone se trouvant à proximité d'un module d'enveloppement de film (80) ou sur le trajet en amont de ladite au moins une position de montage (EB1, EB2) vers ledit module d'enveloppement de film (80).

4. Machine d'emballage selon l'une quelconque des revendications 1 à 3, qui comprend une mémoire de données pour détecter, stocker et tenir prêt des données importantes relatives à l'état de consommation et/ou à la longueur restante de la bande de matériau (22) se trouvant encore sur le rouleau (21), d'un rouleau (21) retiré de la machine d'emballage (14) et déposé temporairement pour être réinséré.

5. Machine d'emballage selon l'une quelconque des revendications 1 à 4, à laquelle est associé un dispositif de préhension et/ou de manipulation (16), en particulier au moins un robot de manipulation (18) placé sur la machine d'emballage (14) et destiné à retirer les rouleaux (21) partiellement usés et déposés temporairement, de ladite au moins une position de montage (EB1, EB2), à réinsérer ces rouleaux (21) déposés temporairement et/ou à insérer de nouveaux rouleaux (12) dans ladite au moins une position de montage (EB1, EB2) de la machine d'emballage (14).

6. Procédé d'amenée, de fourniture et/ou de manipulation et/ou d'échange de rouleaux (12, 20, 21) comprenant du matériau plat et/ou en film qui est enroulé sur ceux-ci et fait fonction de matériau d'emballage (22) pour l'emballage de produits à emballer au moins en partie, tels que produits de détails, multipacks ou ensembles d'articles similaires, **caractérisé par le fait que**, lors d'un changement de produit dans une machine d'emballage (14), des rouleaux (20, 21) partiellement déroulés et/ou usés sont prélevés sur au moins une position de montage (EB1, EB2) à l'intérieur de la machine d'emballage (14) et sont stockés temporairement pour une nouvelle utilisation et/ou une réutilisation, tandis qu'un nouveau rouleau (12) comprenant du matériau plat et/ou en film et adapté au nouveau produit est inséré dans ladite au moins une position de montage (EB1, EB2) et est relié par soudage à une bande de matériau (22) se trouvant dans la machine d'emballage (14), dans lequel au moins une section (78) de la bande de matériau (22) se trouvant dans la machine d'emballage (14) est retirée dans le sens opposé à la direction de transport pour l'emballage et est prélevée sur une zone de transport de la machine d'emballage (14).

7. Procédé selon la revendication 6, dans lequel au moins une partie (78) de la section de bande de matériau (22) retransportée est transportée dans un emplacement de stockage intermédiaire (76) et y est stockée.

8. Procédé selon la revendication 6 ou 7, dans lequel, avant une opération de séparation, la bande de matériau (78) est retirée dans le sens opposé à la direction de transport pour l'emballage et/ou est transportée dans l'emplacement de stockage intermédiaire (76).

9. Procédé selon la revendication 8, dans lequel, après avoir retiré et/ou séparé la bande de matériau (78) dudit rouleau (21) à prélever, une nouvelle bande de matériau du rouleau (12) nouvellement inséré est fournie dans la direction de transport.

10. Procédé selon l'une quelconque des revendications 6 à 9, dans lequel les rouleaux (21) usés seulement en partie et retirés de la machine d'emballage (14) sont stockés temporairement et/ou sont tenus prêts pour être réinsérés dans la machine d'emballage (14).

11. Procédé selon la revendication 10, dans lequel des données importantes relatives à l'état de consommation et/ou à la longueur restante de la bande de matériau (22) se trouvant encore sur le rouleau (21) sont associées à des rouleaux (21) retirés de la machine d'emballage (14) et déposés temporairement pour être réinsérés et sont mises à la disposition de la machine d'emballage (14) après avoir réinséré le rouleau (21).
